# FASCICULE DE BREVET EUROPEEN

(11) **EP 0 371 835 B1**
(45) Date de publication et mention de la délivrance du brevet: **22.12.1993**
(21) Numéro de dépôt: 89402985.9
(22) Date de dépôt: 27.10.1989
(51) Int. Cl.: H01R 13/629

(54) **Dispositif formant connecteur électrique**
Vorrichtung, die einen elektrischen Steckverbinder bildet
Device forming an electrical connector

(30) Priorité: 21.11.1988 FR 8815114
(43) Date de publication de la demande: 06.06.1990
(73) Titulaire: AUTOMOBILES PEUGEOT, 75116 Paris (FR); AUTOMOBILES CITROEN, 92200 Neuilly-sur-Seine (FR)
(72) Inventeur: Pajot, Jean-Claude, F-95430 Auvers sur Oise (FR)
(74) Mandataire: Durand, Yves Armand Louis

(56) Documents cités:
- FR-A- 2 548 469
- US-A- 4 156 551
- US-A- 4 647 129

## Description

La présente invention concerne un dispositif de connexion électrique à deux éléments enfichables l'un dans l'autre.

Selon une conception connue d'un tel dispositif, les éléments enfichables comprennent respectivement deux boîtiers comportant les organes d'enfichage constitués par exemple par des lames ou broches de contact dans l'un des boîtiers et des douilles de contact dans l'autre boîtier dans lesquelles s'engagent respectivement les broches de contact lors de l'enfichage des deux éléments. Des moyens de centrage sont prévus pour faciliter l'enfichage d'un élément connecteur dans l'autre élément connecteur un tel dispositif est connu du US-A-4647 129.

Cependant, il arrive souvent que le boîtier de l'un des éléments connecteurs se trouve désaligné par rapport au boîtier de l'autre élément connecteur d'une manière telle qu'il est difficile voire même impossible d'enficher les deux éléments connecteurs notamment lors d'un processus d'assemblage automatique de ceux-ci.

La présente invention a pour but d'éliminer l'inconvénient ci-dessus en proposant un dispositif de connexion électrique, du type comprenant deux éléments enfichables l'un dans l'autre comprenant chacun un boîtier comportant les organes d'enfichage, l'un des deux boîtiers étant porté par un ensemble de support avec une certaine mobilité relative suivant au moins une direction perpendiculaire à la direction d'enfichage et les deux boîtiers comportant un moyen de centrage facilitant leur positionnement relatif au début de l'enfichage et le boîtier porté par l'ensemble de support est assemblé à celui-ci par des moyens de guidage s'étendant perpendiculairement à la direction de l'enfichage, caracterisé en ce que le boîtier est immobilisé relativement à l'ensemble de support en une position d'enfichage par au moins un organe de fixation relativement souple traversant les moyens de guidage et autorisant ladite mobilité relative lors de l'enfichage des deux boîtiers.

Avantageusement, l'organe de fixation précité est un bloc, de préférence parallélépipèdique, en matière élastique par exemple en mousse.

Selon une caractéristique de l'invention, le boîtier précité est guidé bilatéralement par les moyens de guidage relativement à l'ensemble de support et assemblé à ce dernier avec deux jeux relativement importants respectivement dans la direction de la mobilité relative précitée et la direction de guidage du boîtier, ces deux directions étant perpendiculaires, et l'organe de fixation souple autorise la mobilité du boîtier par rapport à l'ensemble de support dans ces deux directions lors de l'enfichage.

Selon une autre caractéristique de l'invention, chaque moyen de guidage latéral comprend une languette solidaire du boîtier précité s'engageant dans une rainure de l'ensemble du support, deux entailles rectangulaires, de préférence identiques, sont réalisées respectivement dans la languette et la rainure transversalement à celles-ci sensiblement au niveau de leurs parties médianes respectives et se trouvent en vis-à-vis en position assemblée du boîtier, le bloc élastique étant emmanché dans le logement défini par les deux entailles en vis-à-vis de façon à y être légèrement précontraint.

Les deux rainures des moyens de guidage sont réalisées respectivement dans deux pièces longitudinales parallèles reliées entre elles à deux de leurs extrémités par une pièce intermédiaire transversale définissant avec une partie extrême du boîtier en position assemblée, l'un des deux jeux précités.

De plus, le boîtier est assemblé à l'ensemble de support par le moyen de guidage précité avec un jeu dans la direction d'enfichage relativement faible par rapport aux deux jeux précités et le bloc élastique autorise également une légère mobilité angulaire du boîtier relativement à l'ensemble de support dans un plan disposé suivant la direction d'enfichage.

L'invention sera mieux comprise, et d'autres buts, caractéristiques, détails et avantages de celle-ci apparaîtront plus clairement au cours de la description explicative qui va suivre faite en référence aux dessins schématiques annexés donnés uniquement à titre d'exemple illustrant un mode de réalisation de l'invention, et dans lesquels :
La figure 1 est une vue en coupe suivant la ligne I-I de la figure 2 représentant deux éléments connecteurs en position d'enfichage ;
La figure 2 est une vue de dessus suivant la flèche II de la figure 1 ;
La figure 3 est une vue en coupe partielle suivant la ligne III-III de la figure 2 ;
La figure 4 représente en vue de dessus le mode d'assemblage du boîtier de l'élément connecteur de la figure 2 dans son ensemble de support ; et
La figure 5 représente le dispositif de connexion de l'invention compensant un défaut d'alignement entre les deux éléments connecteurs.

En se reportant aux figures, le dispositif de connexion électrique 1 comprend deux éléments connecteurs respectivement 2 et 3 enfichables l'un dans l'autre. Plus précisément, l'élément connecteur 2 comprend un boîtier 4 fixé à une plaque de support 5 et comportant dans sa partie supérieure des alvéoles 6, dont une seule est représentée, dans lesquelles sont fixées respectivement des lames ou broches métalliques de contact électrique 7 s'étendant dans une partie formant jupe 4a du boîtier 4. Les broches métalliques sont reliées électriquement à des fils conducteurs 8 représentés partiellement. Dans le cas présent, la partie formant jupe 4a a une section transversale rectangulaire et a son pourtour interne extrême 4b, définissant l'ouverture d'entrée du boîtier 4, chanfreiné.

L'élément connecteur 3 comprend également un boîtier 9 pouvant s'encastrer dans la partie formant jupe 4a et comportant à l'intérieur de celui-ci des douilles métalliques de contact 10 dans lesquelles s'engagent respectivement les broches métalliques 7 lors de l'enfichage de l'élément 3 dans l'élément 2. Les douilles 10 sont respectivement solidarisées dans des alvéoles 11 du boîtier 3 et sont reliées respectivement à des fils électriques 12 représentés partiellement.

Le boîtier 9 est porté bilatéralement par un ensemble de support comprenant deux pièces longitudinales parallèles opposées 13 et une plaque de support 14 sur laquelle sont fixées les pièces 13 par l'intermédiaire de pions d'assemblage 15 à extrémités coniques formées chacune par deux branches élastiques se rapprochant l'une vers l'autre lorsqu'introduites dans un trou correspondant de la plaque 14 et s'écartant l'une de l'autre sous la plaque 14 pour verrouiller la pièce 13 à la plaque 14.

L'assemblage du boîtier 9 à l'ensemble de support s'effectue par des moyens de guidage bilatéral comprenant deux languettes parallèles latérales opposées 9a solidaires du boîtier 9 s'engageant respectivement dans deux rainures correspondantes 13a réalisées respectivement dans les deux pièces 13.

Le boîtier 9 a son pourtour d'extrémité supérieure chanfreiné de façon à former avec la partie chanfreinée 4b de la partie formant jupe 4a un moyen de centrage facilitant le positionnement du boîtier 9 par rapport au boîtier 4 au début de l'enfichage.
Chaque rainure 13a est dimensionnée par rapport à la languette correspondante 9a de façon à définir un jeu relativement important J1 d'assemblage du boîtier 9 à la pièce 13, ce jeu J1 étant défini entre l'extrémité libre de la languette 9a et le fond de la rainure correspondante 13a. Le jeu J1 se trouve ainsi défini dans une direction perpendiculaire à la direction d'enfichage de l'élément 3 dans l'élément 2 symbolisée par l'axe X-X'.

Les languettes 9a comportent respectivement deux entailles médianes rectangulaires identiques 9b réalisées symétriquement à l'axe longitudinal du boîtier 9 et transversalement aux languettes 9a. Deux autres entailles rectangulaires identiques 13b sont réalisées respectivement dans la partie de chaque pièce 13 définissant la rainure 13a et transversalement à celle-ci. Les deux entailles 13b sont réalisées symétriquement au plan médian vertical des deux pièces 13, au milieu de chaque rainure 13a et sont identiques aux entailles 9b.

L'assemblage du boîtier 9 à la pièce 13 s'effectue en introduisant les languettes 9a respectivement dans les rainures 13a guidant bilatéralement le boîtier 9 relativement à la pièce 13 et jusqu'à ce qu'une entaille 9b soit située en vis-à-vis d'une entaille 13b pour former un logement dans lequel est introduit un bloc en une matière élastique 16, par exemple en une mousse compressible, immobilisant le boîtier 9 par rapport à la pièce 13. Les deux pièces 13 sont reliées l'une à l'autre à deux de leurs extrémités par une partie intermédiaire 13c perpendiculaire aux pièces 13. A la position assemblée du boîtier 9, il subsiste un jeu relativement important J2 entre la paroi interne de la partie intermédiaire 13c et la paroi arrière du boîtier 9, ce jeu se trouvant ainsi dans une direction perpendiculaire à la direction d'enfichage et à la direction du jeu J1.

Chaque bloc 16 est emmanché dans le logement défini entre deux entailles 9b et 13b de façon à y être légèrement précontraint ou comprimé à la position assemblée du boîtier 9.

Le fonctionnement du dispositif conforme à l'invention ressort déjà de la description qui en a été faite ci-dessus et va être brièvement expliqué maintenant.

On supposera que la plaque de support 5 est fixe. Lorsque l'on désire connecter électriquement et automatiquement l'élément connecteur 3, qui est mobile, à l'élément connecteur 2, il peut arriver qu'à la position d'enfichage le boîtier 9 soit désaxé par rapport au boîtier 4. Si tel est le cas, en enfichant le boîtier 9 dans le boîtier 4, la partie chanfreinée 4b de la jupe 4a agit sur la partie chanfreinée du boîtier 9 de façon à comprimer l'un des deux blocs 16 et détendre l'autre bloc 16 dans la direction du jeu J1 ou J2 suivant la position et la direction du désaxage. La figure 5 illustre le cas où l'axe central du boîtier 9 représenté en A-A′ est décalé, avant enfichage, à droite de l'axe B-B′ du boîtier 4 d'une distance par exemple de 3 millimètres. La partie chanfreinée 4b provoque, lors de l'enfichage, le déplacement suivant le sens de la flèche F1 du boîtier 9 jusqu'à ce que les deux axes A-A′ set B-B′ soient confondus, en comprimant le bloc 16 situé à gauche de l'axe B-B′ et détendant le bloc 16 situé à droite de l'axe B-B′. Le déplacement du boîtier 9 s'effectue ainsi dans ce cas en diminuant le jeu J1 à gauche de la direction X-X′ d'enfichage de la figure 1. Bien entendu, si l'axe A-A′ est décalé à gauche de l'axe B-B′, la partie chanfreinée 4b provoque un déplacement vers la droite du boîtier 9 lors de l'enfichage en comprimant le bloc 16 de droite et détendant le bloc 16 de gauche, diminuant ainsi le jeu J′1 situé à droite de l'axe X-X′ de la figure 1. De même, si l'axe A-A′ est décalé en avant ou en arrière de l'axe B-B′ par rapport au plan de la figure 3, la partie chanfreinée 4b provoque le déplacement du boîtier 9 suivant la flèche F2 ou F3 pour respectivement élargir le jeu J2 ou diminuer ce jeu, les deux blocs 16 étant comprimés en cisaillement suivant le sens F2 ou F3.

Par ailleurs, en position assemblée du boîtier 9, un jeu relativement faible J3 par rapport aux jeux J1 et J2 peut être défini entre une face latérale de la rainure 13a et la face en vis-à-vis de la languette correspondante 9a, dans la direction d'enfichage X-X′ de façon à autoriser également une légère mobilité angulaire du boîtier relativement aux pièces 13.

Grâce aux blocs élastiques logés dans les entailles 9b, 13b, le boîtier 9 se place, avant enfichage, en position médiane par rapport au support 13, 14, ce qui optimise le positionnement relatif des deux boîtiers 9, 4 au moment de leur approche, par moyens de montage automatiques notamment.

Le dispositif conforme à l'invention permet donc principalement la connexion électrique en automatique et "en aveugle" des deux éléments connecteurs 2 et 3. Il permet également la déconnexion électrique "en aveugle" sans passer par le faisceau électrique habituel et autorise un désaxage relativement important des deux éléments connecteurs avant l'enfichage de ceux-ci, un tel désaxage pouvant d'ailleurs être en diagonale. Enfin, le dispositif de l'invention est d'un montage facile et les blocs élastiques font office d'éléments anti-bruit après mise en place des éléments connecteurs.

## Revendications

1. Dispositif de connexion électrique (1), du type comprenant deux éléments connecteur (2, 3) enfichables l'un dans l'autre comprenant chacun un boîtier (4, 9) comportant les organes d'enfichage, l'un des deux boîtiers (9) étant porté par un ensemble de support (13, 14) avec une certaine mobilité relative suivant au moins une direction perpendiculaire à la direction d'enfichage et les deux boîtiers (4, 9) comportant un moyen de centrage facilitant leur positionnement relatif au début de l'enfichage d'un élément connecteur dans l'autre élément connecteur, le boîtier (9) est assemblé à l'ensemble de support (13, 14) par des moyens de guidage (9a, 13a) s'étendant perpendiculairement à la direction de l'enfichage des deux boîtiers, caracterisé en ce que le boîtier (9) est immobilisé relativement à l'ensemble de support (13, 14) en une position d'enfichage par au moins un organe de fixation relativement souple (16) traversant les moyens de guidage (9a, 13a) et autorisant ladite mobilité relative lors de l'enfichage des deux boîtiers (9, 4).

2. Dispositif selon la revendication 1, caractérisé en ce que l'organe de fixation (16) précité est un bloc en matière élastique, par exemple en mousse.

3. Dispositif selon la revendication 1 ou 2, caractérisé en ce que le boîtier (9) est guidé bilatéralement par les moyens de guidage (9a, 13a) relativement à l'ensemble de support (13, 14) et assemblé à ce dernier avec deux jeux relativement importants (J1, J2) respectivement dans la direction de la mobilité relative précitée et la direction de guidage du boîtier (9), ces deux directions étant perpendiculaires, et en ce que l'organe de fixation souple (16) autorise la mobilité du boîtier (9) par rapport à l'ensemble de support (13, 14) dans ces deux directions lors de l'enfichage des deux boîtiers (4, 9)

4. Dispositif selon la revendication 2 ou 3, caractérisé en ce que chaque moyen de guidage latéral précité comprend une languette (9a) solidaire du boîtier (9) s'engageant dans une rainure (13a) de l'ensemble de support précité, en ce que deux entailles (9b, 13b) rectangulaires, de préférence identiques, sont réalisées respectivement à travers la languette (9a) et la rainure (13a) transversalement à celles-ci sensiblement au niveau de leurs parties médianes respectives et se trouvent en vis-à-vis en position assemblée du boîtier (9) et en ce que le bloc élastique (16) est emmanché dans le logement défini par les deux entailles (9b, 13b) en vis-à-vis de façon à y être légèrement précontraint.

5. Dispositif selon la revendication 4, caractérisé en ce que les deux rainures (13a) des moyens de guidage sont réalisées respectivement dans deux pièces longitudinales parallèles (13) reliées entre elles à deux de leurs extrémités par une pièce intermédiaire transversale (13c) définissant avec une partie extrême du boîtier (9) l'un des deux jeux précités.

6. Dispositif selon l'une des revendications 2 à 5, caractérisé en ce que le boîtier (9) est assemblé à l'ensemble de support (13, 14) par les moyens de guidage (9a, 13a) avec un jeu (J3) dans la direction d'enfichage relativement faible par rapport aux deux jeux (J1, J2) précités et le bloc élastique (16) autorise également une légère mobilité angulaire du boîtier (9) par rapport à l'ensemble de support (13, 14).

## Claims

1. Electrical connection device (1), of the type comprising two plug-in connector elements (2,3) insertable into each other and each one comprising a casing (4,9) comprising plug-in members, one of the two casings (9) being carried by a support unit (13,14) with some relative mobility in at least one direction perpendicular to the plug-in direction and both casings (4,9) comprising a centering means facilitating their relative positioning at the beginning of the plugging of one connector element into the other connecting element, the casing (9) being assembled to the support unit (13,14) by guide means (9a, 13a) extending at right angles to the direction of the plugging-in of both casings, characterized in that the casing (9) is held against motion in relation to the support unit (13,14) in a plug-in position by at least one relatively flexible fastening member (16) extending through the guide means (9a,13a) and allowing the said relative mobility during the plugging-in of both casings (9,4).

2. Device according to claim 1, characterized in that the aforesaid fastening member (16) is a block of elastic material, for example of foam.

3. Device according to claim 1 or 2, characterized in that the casing (9) is bilaterally guided by guide means (9a, 13a) in relation to the support unit (13,14) and assembled to the latter with two relatively substantial plays (J1,J2) in the direction of the aforesaid relative mobility and in the direction of guiding of the casing (9), respectively, these two directions being perpendicular and in that the flexible fastening means (16) permits the mobility of the casing (9) with respect to the support unit (13,14) in these two directions during the plugging-in of both casings (4,9).

4. Device according to claim 2 or 3, characterized in that each aforesaid side guide means comprises a tongue (9a) made fast to the casing (9) and engaging a groove (13a) of the aforesaid support unit, in that two preferably identical rectangular notches (9b,13b) are formed through the tongue (9a) and the groove (13a), respectively, transversely thereof substantially at the level of their respective middle portions and are confronting each other in the assembled position of the casing (9) and in that the elastic block (16) is fitted into the recess defined by both mutually confronting notches (9b,13b) so as to be slightly prestressed therein.

5. Device according to claim 4, characterized in that both grooves (13a) of the guide means are formed in two longitudinal parallel parts (13), respectively, connected to each other at two of their ends by an intermediate transverse part (13c) defining together with one end portion of the casing (9) one of the two aforesaid plays.

6. Device according to one of claims 2 to 5, characterized in that the casing (9) is assembled to the support unit (13,14) by the guide means (9a, 13a) with a clearance (J3) in the plug-in direction which is relatively small with respect to both aforesaid plays (J1,J2) and the elastic block (16) also permits a slight angular mobility of the casing (9) with respect to the support unit (13,14).

## Patentansprüche

1. Elektrische Anschlussvorrichtung (1) der zwei ineinander einsteckbare Verbindungselemente (2, 3) aufweisenden Gattung, die jeweils ein Steckglieder aufweisendes Gehäuse (4, 9) aufweisen, wobei das eine (9) der beiden Gehäusen mit einer gewissen, wenigstens in einer zur Einsteckrichtung senkrechten Richtung relativen Beweglichkeit durch eine Trägereinheit (13, 14) getragen wird und die beiden Gehäusen (4, 9) ein das relative Positionieren am Anfang des Einsteckens eines Verbindungselementes in das andere Verbindungselement erleichterndes Zentriermittel aufweisen, das Gehäuse (9) mit der Trägereinheit (13, 14) durch senkrecht zu der Einsteckrichtung der beiden Gehäusen verlaufende Führungsmittel (9a, 13a) zusammengebaut wird, dadurch gekennzeichnet, dass das Gehäuse (9) im Verhältnis zu der Trägereinheit (13, 14) in einer Einsteckstellung durch wenigstens ein die Führungsmittel (9a, 13a) durchsetzendes und die besagte relative Beweglichkeit, während des Einsteckens der beiden Gehäusen (9, 4) gestattendes verhältnismässig biegsames Befestigungsglied (16) unbeweglich gehalten wird.

2. Vorrichtung nach Anspruch 1, dadurch gekennzeichnet, dass das vorgenannte Befestigungsglied (16) ein Block aus elastischem Werkstoff, z.B. aus Schaum ist.

3. Vorrichtung nach Anspruch 1 oder 2, dadurch gekennzeichnet, dass das Gehäuse (9) in Bezug auf die Trägereinheit (13, 14) einseitig durch die Führungsmittel (9a, 13a) geführt und mit dieser mit zwei verhältnismässig bedeutenden Spielen (J1, J2) jeweils in der vorgenannten Richtung der relativen Beweglichkeit und in der Führungsrichtung des Gehäuses (9) zusammengebaut ist, wobei diese beiden Richtungen senkrecht zu einander sind und dass das nachgiebige Befestigungsglied (16) die Beweglichkeit des Gehäuses (9) in Bezug auf die Trägereinheit (13, 14) in diesen beiden Richtungen während des Einsteckens der beiden Gehäusen (4, 9) gestattet.

4. Vorrichtung nach Anspruch 2 oder 3, dadurch gekennzeichnet, dass jedes vorgenannte seitliche Führungsmittel eine in eine Nut (13a) der vorgenannten Trägereinheit eingreifende, mit dem Gehäuse (9) fest verbundene Zunge (9a) aufweist, dass zwei vorzugsweise gleichartige rechteckige Einschnitte (9b, 13b) jeweils durch die Zunge (9a) und durch die Nut (13a) hindurch, quer zu diesen, etwa im Bereich ihrer jeweiligen mittleren Teilen gebildet sind und sich einander gegenüber in der zusammengebauten Stellung des Gehäuses (9) befinden und dass der elastische Block (16) in die durch die beiden einander gegenüberliegenden Einschnitte (9b, 13b) bestimmte Aufnahme derart eingesteckt ist, dass er dort leicht vorgespannt wird.

5. Vorrichtung nach Anspruch 4, dadurch gekennzeichnet, dass die beiden Nuten (13a) des Führungsmittels jeweils in zwei parallelen Längsstücken (13) gebildet sind, welche miteinander an zweier ihrer Enden durch ein mit einem Endteil des Gehäuses (9) das eine der beiden vorgenannten Spiele bestimendes Zwischenquerstück (13c) verbunden sind.

6. Vorrichtung nach einem der Ansprüche 2 bis 5, dadurch gekennzeichnet, dass das Gehäuse (9) mit der Trägereinheit (13, 14) durch die Führungsmittel (9a, 13a) mit einem in Bezug auf die beiden vorgenannten Spiele (J1, J2) verhältnismässig schwachem Spiel (J3) in der Einsteckrichtung zusammengebaut ist und der elastische Block (16) ebenfalls eine leichte Winkelbewegbarkeit des Gehäuses (9) in Bezug auf die Trägereinheit (13, 14) gestattet.
